# EUROPÄISCHE PATENTSCHRIFT

(11) **EP 0 628 689 B1**
(45) Veröffentlichungstag und Bekanntmachung des Hinweises auf die Patenterteilung: **04.12.1996**
(21) Anmeldenummer: 94106871.0
(22) Anmeldetag: 03.05.1994
(51) Int. Cl.: E05D 13/00, E06B 9/84

(54) **Absturzsicherung für Tore od. dgl.**
Anti-crash safety catch for doors or the like
Sécurité antichute pour portails ou similaires

(30) Priorität: 28.05.1993 DE 4317779
(43) Veröffentlichungstag der Anmeldung: 14.12.1994
(73) Patentinhaber: Haake, André, D-46354 Südlohn (DE); Haake, Oliver, D-46354 Südlohn (DE); Haake, Patrick, D-46354 Südlohn (DE)
(72) Erfinder: Haake, André, D-46354 Südlohn (DE); Haake, Oliver, D-46354 Südlohn (DE); Haake, Patrick, D-46354 Südlohn (DE)
(74) Vertreter: Habbel, Hans-Georg, Dipl.-Ing.

(56) Entgegenhaltungen:
- EP-A- 0 216 078

## Beschreibung

Die Erfindung bezieht sich auf eine Absturzsicherung gemäß dem Oberbegriff des Hauptanspruches.

Eine derartige Absturzsicherung ist aus EP-A-216 078 bekannt.

In der EP 216 078 B1 wird eine fliehkraftunabhängige Absturzsicherung für Tore od. dgl. beschrieben, bei welcher eine Torsionsfeder vorgesehen ist, die eine Gegenkraft für das zu sichernde Tor schafft. Bricht diese Feder und fällt damit die Gegenkraft für das Tor weg, tritt die Absturzsicherung dadurch ein, daß sich Sperrkörper in entsprechenden Ausnehmungen im feststehenden Gehäuse verrasten.

Der Erfindung liegt die Aufgabe zugrunde, die gattungsbildende Vorrichtung so auszubilden, daß eine Absturzsicherung geschaffen wird, die in Funktion tritt, wenn der von der Antriebseinrichtung auf die Torwelle ausgeübte Antrieb nicht mehr auf die Torwelle wirkt.

Diese der Erfindung zugrundeliegende Aufgabe wird durch die Lehre des Hauptanspruches gelöst.

Vorteilhafte Ausgestaltungen sind in den Unteransprüchen erläutert.

Mit anderen Worten ausgedrückt wird so vorgegangen, daß der eigentliche Sperrteller mit der Antriebseinrichtung in treibender Verbindung steht, wobei der Antrieb in beiden Richtungen möglich ist. Hierdurch kommt es zu einer Verdrehung zwischen Sperrteller und Sperrad unter Zwischenschaltung entsprechender Rückstellfedern bis zu einem festen Anschlag, und zwar dann, wenn das Sperrad in Gegenrichtung belastet wird. In diesem Zustand schließt der Sperrteller die Aufnahmeräume des Sperrades und die Sperrkörper können nicht austreten und sie befinden sich in Ruhestellung in der an sich rotierenden Einheit. Dieses so erreichte Zusammenwirken läßt den Freilauf der rotierenden Einheit aus Sperrteller und Sperrad zu. Bei Unterbrechung der Antriebskraft am Sperrteller wird dieser durch die Rückstellfedern in eine Freigabestellung der Sperrkörper gebracht, und z. B. einige der Sperrkörper können in den entsprechenden Fangkammern im Gehäuse in die Fangstellung eintreten.

Ein Ausführungsbeispiel der Erfindung wird nachfolgend anhand der Zeichnungen erläutert. Die Zeichnungen zeigen dabei in
- Fig. 1: in einer auseinandergezogenen Darstellungsweise die verschiedenen Bauteile der Absturzsicherung, in
- Fig. 2: eine teilweise geschnittene Ansicht gemäß der Linie 2 - 2 in Fig. 3 und in
- Fig. 3: eine Schnittdarstellung entsprechend der Linie 3 - 3 in Fig. 2.

Die Absturzsicherung besteht im wesentlichen aus einem Gehäuse 5, wobei in Fig. 1 die beiden Gehäusehälften 5a und 5b dargestellt sind, die - wie dies Fig. 3 zeigt - miteinander verbunden werden können, wobei dann das Gehäuse 5 ortsfest verankert wird.

Innerhalb des Gehäuses ist ein Sperrad 3 gelagert, das drehfest mit einer Torwelle 2 verbunden ist, wobei das Sperrad 3 Aufnahmeräume 4 für Sperrkörper 1 aufweist. In der Darstellung sind die Sperrkörper 1 als Kugeln ausgebildet. Die Aufnahmeräume 4 sind in radialer Richtung nach außen offen.

Drehfest mit einer Antriebswelle 8 ist ein Sperrteller 6 verbunden, der das Sperrad 3 übergreift und der in seinem Randbereich mit Ausnehmungen 7 versehen ist, die viertelkugelförmig ausgebildet sind.

In der Gehäusehälfte 5a sind im unteren Bereich Fangkammern 14 ausgenommen, die ebenfalls viertelkugelförmig ausgebildet sind und die im Zusammenwirken mit den viertelkugelförmigen Ausnehmungen 7 im Sperrteller 6 eine halbkugelförmige Ausnehmung zur Aufnahme einer Sperrkugel 1 bilden können.

Der angetriebene Sperrteller 6, der in der Gehäusehälfte 5b gelagert ist, ist antriebsmäßig mit dem Sperrad 3 dadurch verbunden, daß auf der Innenfläche des Sperrtellers 6 vorstehende Antriebsnocken 9 und 10 vorgesehen sind, die in entsprechende Nuten 12 des Sperrades 3 eingreifen können, wobei in den Nuten 12 des Sperrades 3 weiterhin Rückstellfedern 11 angeordnet sind, von denen in der Darstellung gemäß Fig. 1 nur die Rückstellfeder 11 erkennbar ist. Hieraus ist ersichtlich, daß einerseits der Sperrteller 6 das Sperrad 3 derart übergreift, daß die Sperrkugeln 1 nicht aus dem Sperrad 3 heraustreten können, sondern maximal nur in die Ausnehmungen 7 und daß die Fangkammern 14 so angeordnet sind, daß dann, wenn die Antriebsnocken 9 und 10 die Rückstellfedern 11 komprimiert haben, so daß dann der Antrieb vom Sperrteller 6 zum Sperrad 3 erfolgt. In diesem Antriebszustand stehen die Ausnehmungen 7 im Sperrteller 6 auf Lücke zu den Fangkammern 14 in der Gehäusehälfte 5a und auf Lücke zu den Ausnehmungen 7 im Sperrteller 6, so daß ein Eintreten der Sperrkugeln 1 nicht möglich ist. In diesem Zustand ist somit eine antriebsmäßige Verbindung zwischen der Antriebswelle 8 und der Torwelle 2 möglich, aber ein Einrasten der Sperrkugeln 1 in die Fangkammer 14 ausgeschlossen. In diesem Antriebszustand schließt der Sperrteller 6 die Aufnahmeräume 4 des Sperrades 3 ab, so daß die Sperrkörper 1 nicht austreten können, d. h. sie befinden sich in Ruhestellung, und die Einheit aus Sperrteller 6 und Sperrad 3 rotiert.

Bei Ausfall der Antriebskraft am Sperrteller 6, das heißt also an der Antriebswelle 8, wird der Sperrteller 6 unter der Wirkung der Rückstellfedern 12 gegenüber den Aufnahmeräumen 4 des Sperrades 3 zurückgedreht, so daß nunmehr eine Freigabestellung der Sperrkugeln 1 eintritt, so daß dann die Sperrkugeln 1 in die Ausnehmung 7 und die Fangkammer 14 eintreten können, so daß eine weitere Verdrehung der Torwelle 2 gegenüber der Antriebswelle 8 nicht mehr möglich ist.

## Patentansprüche

1. Absturzsicherung für Tore od. dgl. mit einem auf einer Torwelle (2) drehfest angeordneten Sperrad (3) mit über den ganzen Umfang verteilten, in radialer Richtung nach außen offenen, von Stützflächen gebildeten Aufnahmeräumen (4) für Sperrkörper (1) mit einem gegenüber der Torwelle (2) feststehenden ortsfesten Gehäuse (5), dessen Innenseite das Sperrad (3) in einem Abstand umgibt, der kleiner ist als der radiale Durchmesser jedes Sperrkörpers (1) und auf der genannten Innenseite Fangkammern (14) für die Sperrkörper (1) aufweist sowie mit einem das Sperrad (3) übergreifenden Sperrteller (6), der auf der Innenseite in radialer Richtung nach innen hin offene Ausnehmungen (7) für die Sperrkörper (1) aufweist, wobei die Fangkammern (14) in Zusammenwirkung mit den Ausnehmungen (7) eine Ausnehmung zur Aufnahme eines Sperrkörpers (1) bilden können, dadurch gekennzeichnet, daß
a) der Sperrteller (6) mit einer Antriebswelle (8) drehfest verbunden ist und
b) der Sperrteller (6) mit der Torwelle (2) unter Zwischenschaltung des Sperrades (3) dadurch in Verbindung steht, daß der Sperrteller (6) mittels eines oder mehrerer Antriebsnocken (9, 10) unter Zwischenschaltung von Rückstellfedern (11) in Drehrichtung an dem Sperrad (3) anliegt.

2. Absturzsicherung nach Anspruch 1, dadurch gekennzeichnet, daß die Nocken (9, 10) in Nuten (12) des Sperrades (3) eingreifen, in denen auch die Rückstellfedern (11) angeordnet sind.

3. Absturzsicherung nach Anspruch 1 oder 2, dadurch gekennzeichnet, daß die Ausnehmungen (7) im Sperrteller (6) und die Fangkammern (14) im Gehäuseteil (5a) viertelkugelförmig ausgebildet sind.

## Claims

1. Crash-down protection for doors or the like, with a blocking wheel (3) arranged fixedly in terms of rotation on a door shaft (2) and having receiving spaces (4) for blocking bodies (1), said receiving spaces being distributed over the entire circumference and open radially outwards and being formed by supporting surfaces, with a fixed housing (5) which is stationary relative to the door shaft (2) and the inner face of which surrounds the blocking wheel (3) at a distance smaller than the radial diameter of each blocking body (1) and which, on the said inner face, has catching chambers (14) for the blocking bodies (1), and with a blocking disc (6) which engages over the blocking wheel (3) and which has, on the inner face, recesses (7) for the blocking bodies (1), the said recesses being open radially inwards, whilst the catching chambers (14), in cooperation with the recesses (7), can form a recess for receiving a blocking body (1), characterized in that
a) the blocking disc (6) is connected fixedly in terms of rotation to a drive shaft (8), and
b) the blocking disc (6) is connected to the door shaft (2), with the blocking wheel (3) being interposed, in that the blocking disc (6) bears on the blocking wheel (3) in the direction of rotation by means of one or more drive cams (9, 10) with return springs (11) being interposed.

2. Crash-down protection according to Claim 1, characterized in that the cams (9, 10) engage in grooves (12) of the blocking wheel (3), in which grooves the return springs (11) are also arranged.

3. Crash-down protection according to Claim 1 or 2, characterized in that the recesses (7) in the blocking disc (6) and the catching chambers (14) in the housing part (5a) are designed in the form of a quadrant.

## Revendications

1. Sécurité antichute pour portails ou similaires, avec une roue de blocage (3) disposée de manière solidaire en rotation sur un axe (2) du portail et pourvue de logements (4) formés de surfaces d'appui, répartis sur toute sa circonférence et ouverts vers l'extérieur dans le sens radial, pour des corps de blocage (1) possédant un boîtier (5) stationnaire fixe par rapport à l'axe du portail (2), dont l'intérieur entoure la roue de blocage (3) à une distance plus petite que le diamètre radial de chaque corps de blocage (1) et dont ledit intérieur présente des chambres de capture (14) pour les corps de blocage (1) ainsi qu'un disque de blocage (6) entourant la roue de blocage (3), qui présente de son côté intérieur des évidements (7) ouverts vers l'intérieur dans le sens radial pour les corps de blocage (1), les chambres de capture (14) pouvant former en coopération avec les évidements (7) un évidement destiné à recevoir un corps de blocage (1), caractérisée en ce que
a) le disque de blocage (6) est relié de manière solidaire en rotation à un arbre d'entraînement (8) et
b) le disque de blocage (6) est relié à l'axe du portail (2) avec intercalation de la roue de blocage (3) par le fait que le disque de blocage (6) repose au moyen d'une ou plusieurs cames d'entraînement (9, 10) sur la roue de blocage (3) avec intercalation de ressorts de rappel (11) dans le sens de la rotation.

2. Sécurité antichute selon la revendication 1, caractérisée en ce que les cames (9, 10) se mettent en prise dans des encoches (12) de la roue de blocage (3) dans lesquelles sont également disposés les ressorts de rappel (11).

3. Sécurité antichute selon la revendication 1 ou 2, caractérisée en ce que les évidements (7) du disque de blocage (6) et les chambres de capture (14) de la partie formant boîtier (5a) sont conçus en forme de quart de sphère.
